# EUROPÄISCHE PATENTSCHRIFT

(11) **EP 0 625 225 B1**
(45) Veröffentlichungstag und Bekanntmachung des Hinweises auf die Patenterteilung: **14.05.1997**
(21) Anmeldenummer: 93903898.0
(22) Anmeldetag: 02.02.1993
(51) Int. Cl.: E01F 9/08, E01F 9/011

(54) **FUSSSCHWELLE FÜR LEITEINRICHTUNGEN**
SUPPORT SOCLE FOR SIGNALLING DEVICES
SOCLE DE SUPPORT DE DISPOSITIFS DE SIGNALISATION

(30) Priorität: 03.02.1992 DE 4202986
(43) Veröffentlichungstag der Anmeldung: 23.11.1994
(73) Patentinhaber: Junker, Wilhelm, 71501 Backnang (DE)
(72) Erfinder: Junker, Wilhelm, 71501 Backnang (DE)
(74) Vertreter: Rost, Jürgen, Dipl.-Ing.
(86) Internationale Anmeldenummer: EP9300237
(87) Internationale Veröffentlichungsnummer: WO9315275

(56) Entgegenhaltungen:
- EP-A- 0 380 062
- EP-A- 0 417 693
- DE-A- 3 415 947
- FR-A- 1 384 518

## Beschreibung

An Straßenbaustellen, insbesondere an Baustellen von Fernstraßen und Autobahnen, müssen die Verkehrsströme häufig in einer vom üblichen Fahrbahnverlauf abweichenden Streckenführung vorbeigeleitet werden. Meist ist die verbleibende Fahrbahnbreite zu gering, um die einander entgegengesetzt fließenden Verkehrsströme durch breitere Fahrbahnstreifen mit Fahrbahnteilern größerer Höhe oder mit Absperrbaken voneinander zu trennen. Dort werden meist Leiteinrichtungen von geringerer Bauhöhe verwendet. Auch dort, wo Fahrbahnteiler oder Absperrbaken größerer Höhe aufgestellt werden könnten, werden häufig Leiteinrichtungen mit geringerer Höhe bevorzugt, da bei ihnen die für die Fahrzeuglenker psychologisch ungünstige visuelle Tunnelwirkung der höheren Fahrbahnteiler oder dicht aufeinanderfolgender Bakenständer wesentlich verringert ist.

Bei einer bekannten Leiteinrichtung mittlerer Höhe (DE-U-89 15 303.0 (bzw. EP-A-0 380 062) sind Fußschwellen mit einem langgestreckten quaderförmigen oder prismatischen Grundkörper vorhanden, auf deren Oberseite mittels einer Kupplungsvorrichtung je ein haubenartiger Leitkörper angeordnet werden kann. Diese Fußschwellen lassen sich zu einer ununterbrochenen Reihe aneinander anschließen, und zwar mit Hilfe einer weiteren Kupplungsvorrichtung, deren Teile in zwei Gruppen aufgeteilt sind, von denen je eine Gruppe an je einer der Stirnseiten der Fußschwellen angeordnet ist. Damit lassen sich die Fußschwellen sowohl in Längsrichtung als auch in Querrichtung formschlüssig miteinander kuppeln. Diese Leiteinrichtung wird vor allem entlang der Trennungslinie zweier Fahrbahnen mit Gegenverkehr verlegt. Die Erfahrung hat gezeigt, daß nur in stark gekrümmt verlaufenden Übergangsstrecken jede der Fußschwellen mit einem haubenartigen Leitkörper versehen sein muß. Bei geradem Streckenverlauf genügt es im allgemeinen, die Leitkörper im Abstand von etwa drei bis fünf Metern anzuordnen, d.h. nur jede dritte bis fünfte Fußschwelle mit einem Leitkörper zu bestücken.

Die Fußschwellen haben eine Länge von etwa einem Meter, eine Höhe zwischen 70 und 100 mm und an ihrer Unterseite im allgemeinen eine Breite von ca. 250 mm. Im Bereich ihrer Oberseite sind die Fußschwellen schmäler als im Bereich ihrer Unterseite. Die Querschnittsform der Fußschwellen hat demnach im Bereich der Seitenwände einen von unten nach oben der Mitte sich annähernden Verlauf. An der Übergangsstelle zur Unterseite befindet sich ein lotrecht verlaufender Abschnitt der Umrißlinie des Querschnittes, dessen Höhe zwischen 15 auf 25 mm liegt. Daran schließt ein konvex gekrümmter Abschnitt mit verhältnismäßig kleinem Krümmungsradius an. Darauf folgt ein konkav gekrümmter Abschnitt mit geringerer Krümmung, an den wiederum ein konvex gekrümmter Abschnitt mit größerer Krümmung anschließt, der in den geraden und waagerechten Abschnitt der Oberseite übergeht.

Die verhältnismäßig geringe Höhe der Fußschwelle ermöglicht es, daß ein in nicht zu spitzem Winkel auf die Fußschwelle zurollendes Fahrzeugrad verhältnismäßig leicht auf die Fußschwelle hinaufrollen und über sie hinwegrollen kann, ohne daß dabei das Fahrzeug in merklichem Maße aus seiner Fahrtrichtung abgelenkt wird. Der geschilderte Verlauf der Querschnittsfläche im Bereich der Seitenwände soll dieses Hinaufrollen und darüber Hinwegrollen des betreffenden Fahrzeugrades zusätzlich erleichtern. Dadurch bleibt ein etwa aus Unachtsamkeit mit den Rändern einer Fahrzeugseite über die Fußschwelle hinwegrollendes Fahrzeug für den Fahrer beherrschbar, der es ebenso leicht wieder auf die richtige Seite der Fußschwelle zurücklenken kann, ohne daß dabei Schleudervorgänge allein aufgrund des Überrollvorganges zu befürchten sind.

Wenn die Räder einer Fahrzeugseite in einem sehr spitzen Winkel auf die Fußschwelle zurollen, sie die Fußschwelle gewissermaßen anstreifen, kann es vorkommen, daß die infolge der elastischen Verformung des Reifenquerschnittes ausgebauchte Reifenflanke bereits gegen den im Querschnitt konkav gekrümmten mittleren und oberen Abschnitt der Seitenwand der Fußschwelle anläuft, noch ehe die Lauffläche des Reifens auf den unteren Abschnitt der Seitenwand der Fußschwelle aufgelaufen ist. Dadurch wird nicht zuletzt wegen des spitzen Anfahrwinkels auf die Fußschwelle eine beträchtliche Seitenkraft ausgeübt, die wegen der fehlenden Beschwerung der Fußschwelle durch die Radlast dazu führen kann, daß die Fußschwelle um ein gewisses Maß zur Seite geschoben wird. Wenn an diesem Anstreifvorgang gleich mehrere Fahrzeugräder beteiligt sind, etwa diejenigen eines Zugfahrzeuges mit Anhänger, kann diese seitliche Verschiebung ein Ausmaß annehmen, das die jenseits der Leiteinrichtung verlaufende Fahrbahn merklich einengt. Aufgrund der Abweichung der Leiteinrichtung aus der vorgegebenen gestreckten Linienführung kann das zu Irritationen der Verkehrsteilnehmer führen, und zwar, insbesondere auf derjenigen Seite der Leiteinrichtung, nach der hin die Leiteinrichtung bogenförmig verschoben ist.

Der Erfindung liegt die Aufgabe zugrunde, eine Fußschwelle für Leiteinrichtungen und dergleichen zu schaffen, bei der die Gefahr zumindest vermindert wenn nicht gar beseitigt ist, daß sie durch anstreifende Fahrzeugräder zur Seite geschoben wird.

Diese Aufgabe wird mit den im Anspruch 1 angegebenen Merkmalen gelöst.

Dadurch, daß die Hüllkurve der Querschnittsform der Fußschwelle einen zumindest annähernd stetigen Verlauf hat, der allenfalls in dem an die Unterseite anschließenden unteren Abschnitt des Seitenwandbereiches und in dem die Oberseite bildenden Abschnitt gerade und im übrigen konvex gekrümmt ist, wird vermieden, daß eine ausgebauchte Reifenflanke die Seitenwände schon früher erreicht als die Reifenschulter den unteren Teil der Seitenwand. Dadurch beginnt das betreffende Fahrzeugrad schon auf die Fußschwelle hinaufzurollen, ehe seine Reifenflanke die Fußschwelle wegschieben kann. Dadurch, daß im Bereich der Seitenwand der Fußschwelle mindestens eine gegenüber der Hüllkurve nach innen abgesetzte Stufe vorhanden ist, wird das Hinaufrollen des Fahrzeugrades auf die Fußschwelle erleichtert, so daß die Fußschwelle praktisch schon mit Beginn des Anstreifens durch das Fahrzeugrad belastet wird und so das Wegschieben verhindert wird. Diese Stufe wirkt gewissermaßen als Kletterstufe für das Fahrzeugrad. Das gilt sowohl für das Hinauf- und Hinüberrollen, wie auch für das Zurückrollen des Fahrzeugrades auf die richtige Fahrbahnseite. Sobald der Reifen mit Hilfe der Kletterstufe(n) wenigstens teilweise die Fußschwelle erklommen hat, wird durch den konvexen weiteren Verlauf der Hüllkurve das vollständige Hinaufrollen zusätzlich erleichtert.

Bei einer Ausgestaltung der Fußschwelle nach Anspruch 2 wird erreicht, daß der Übergang von der Seitenwand zur Oberseite der Fußschwelle verkürzt wird, so daß die eigentliche Oberseite etwas breiter ausgeführt werden kann. Das kommt der Anordnung und Ausbildung der Kupplungsteile für die aufzusetzenden Leitkörper zugute. Das wird durch eine Weiterbildung der Fußschwelle nach Anspruch 3 unterstützt, wonach die Krümmung der Hüllkurve im Abschnitt der Oberseite stark verringert bis vollständig abgeflacht wird.

Im folgenden wird die Erfindung anhand mehrerer in der Zeichnung dargestellter Ausführungsbeispiele näher erläutert. Es zeigen:
- Fig. 1: eine ausschnittweise und perspektivisch dargestellte Gruppe von Leiteinrichtungen mit einer Fußschwelle und zum Teil mit einem Leitkörper;
- Fig. 2: eine Draufsicht der Fußschwelle;
- Fig. 3: eine Seitenansicht der Fußschwelle;
- Fig. 4: eine Untersicht der Fußschwelle;
- Fig. 5: je einen Querschnitt verschiedener Ausführungs bis 7 formen der Fußschwelle.

Die aus Fig. 1 ersichtlichen Leiteinrichtungen 10 weisen zumindest je eine Fußschwelle 11 auf. Je nach Bedarf weisen sie auch einen haubenartigen Leitkörper 12 auf, wie es aus Fig. 1 bei der mittleren Leiteinrichtung 10 ersichtlich ist. Ein solcher Leitkörper 12 ist mit der zugeordneten Fußschwelle 11 mittels einer Kupplungsvorrichtung 13 lösbar verbunden. Der an der Oberseite 14 der Fußschwelle 11 angeordnete Teil 13.1 der Kupplungsvorrichtung 13 der in Fig. 1 nur schematisch dargestellt ist, weist als wichtisten Teil eine querverlaufende Ausnehmung 14 auf, deren Aufriß, auf den Kopf gestellt betrachtet, T-förmig ist. Der Leitkörper 12 weist einen Fuß 16 auf, dessen Aufriß auf den Aufriß der Ausnehmung 15 abgestimmt ist. Die für die zugehörigen beiden Rippen des Fußes 16 werden in Fig. 1 von den Teilen der Kupplungsvorrichtung 13.1 verdeckt.

Jede Fußschwelle 11 weist als Hauptteil einen langgestreckten, zumindest näherungsweise quaderförmigen oder prismatischen Grundkörper 17 auf. Wie aus Fig. 2 bis Fig. 4 ersichtlich ist, sind seine beiden Stirnflächen 18 und 19 zumindest annähernd lotrecht ausgerichtet. Wie insbesondere aus Fig. 3 ersichtlich ist, sind diese beiden Stirnflächen im Grundriß kreisbogenförmig gekrümmt, und zwar die in Fig. 3 linksgelegene Stirnfläche 18 konvex und die in Fig. 3 rechtsgelegene Stirnfläche 19 konkav gekrümmt. Der Krümmungshalbmesser beider Stirnflächen 18 und 19 ist zumindest annähernd gleich, so daß sie eng ineinanderpassen, wenn die Fußschwellen 11 in Längsrichtung aneinandergereiht sind, wie es aus Fig. 1 ersichtlich ist.

Die Fußschwellen 11 sind mit einer weiteren Kupplungsvorrichtung 21 ausgerüstet, mittels der jede Fußschwelle 11 in ihrer Längsrichtung mit einer benachbarten Längsschwelle formschlüssig gekuppelt werden kann und wieder von ihr getrennt werden kann.

Die Teile der Kupplungsvorrichtung 21 sind am Grundkörper 17 in zwei Gruppen aufgeteilt, von denen die eine Teilegruppe 21.1 an dem einen Endbereich mit der konvex gekrümmten Stirnfläche 18 angeordnet ist und von denen die zweite Teilegruppe 21.2 in dem Endbereich mit der konkav gekrümmten Stirnfläche 19 angeordnet ist.

Zur Teilegruppe 21.2 gehört ein lotrecht aufwärtsgerichtetes Koppelglied 22, das am Ende eines Haltebügels 23 angeordnet ist. Der Haltebügel 23 ist als Stabstahlabschnitt ausgebildet, dessen einer Endabschnitt zur Bildung des Koppelgliedes 22 rechtwinklig abgewinkelt ist. Am entgegengesetzten Ende des Haltebügels 23 ist der Stabstahl zweimal abgewinkelt, um auf diese Weise ein hakenförmiges Ende zu bilden. Mit diesem Ende ist der Haltebügel bei der Herstellung des Grundkörpers 17 in diesem eingeformt.

Zur Teilegruppe 21.1 gehört eine lotrecht aufwärtsgerichtete Ausnehmung 24 an der Unterseite 25 sowie eine daran anschließende Nut 26. Die Ausnehmung 24 hat ebenso wie das Kuppelglied 22 eine rechteckige Grundrißfläche, die gegenüber der Grundrißfläche des Koppelgliedes nur um so viel größer ist, daß zwischen den beiden Teilen eine gegenseitige Drehbewegung um die Hochachse um bis zu 1° möglich ist. Die Nut 26 ist auf die Form des Haltbügels 23 so abgestimmt, daß der Haltebügel 23 in ihr vollständig Platz hat. Dabei ist die Grundrißfläche der Nut 26 gegenüber der Grundrißfläche des Haltebügels 23 um so viel größer, daß zwischen diesen beiden Teilen eine gegenseitige Schwenkbewegung um die Achse des Koppelgliedes 22 um bis zu 1° möglich ist.

Der Grundkörper 17 weist auf seiner Unterseite 25 eine Anzahl kreisrunder Ausnehmungen 27 auf, in die Fußnoppen 28 eingesetzt sind. Die Fußnoppen 28 ragen etwa 3 bis 5 mm über die Unterseite 25 des Grundkörpers 17 nach unten heraus, so daß die Fußschwelle 11 bei ihrem Einsatz, zumindest auf befestigten Straßen und Plätzen, im allgemeinen nur auf den Fußnoppen 28 aufliegt.

Die Fußnoppen 28 dienen hauptsächlich der Erhöhung der Rutschsicherheit der Fußschwelle 11 oder, mit anderen Worten, der Erhöhung des Verschiebewiderstandes der Fußschwelle 11 beim Auftreten seitlicher Verschiebekräfte. Die Fußnoppen 28 sind daher aus einem Werkstoff geringerer Härte als der Werkstoff des Grundkörpers 17 hergestellt. Zweckmäßigerweise sind sie aus einem homogenen Kautschuk oder einem Kunststoff hergestellt, der einerseits eine große Reißfestigkeit und andererseits eine nur geringe Formfestigkeit hat, der also elastisch sehr nachgiebig und zugleich sehr zäh ist. Infolge der geringen Formfestigkeit vermag der Werkstoff der Fußnoppen 28 sich in die Unebenheiten der Straßenoberfläche hineinzudrücken, so daß hier ein zusätzlicher Formschluß erreicht wird.

Wie aus Fig. 5 ersichtlich ist, hat der Grundkörper 17 eine Querschnittsform, bei der die Seitenwände 29 und die Oberseite 14 entlang einer Hüllkurve 30 ineinander übergehen, die einen zumindest annähernd stetigen Verlauf hat. Diese Hüllkurve 30 ist im Bereich der Oberseite 14 und im Bereich der Seitenwände durchgehend konvex gekrümmt, wobei im Bereich des unteren Abschnittes 29.1 der Seitenwände, der an die Unterseite 25 des Grundkörpers 17 angrenzt, die Krümmung abnimmt. Die Hüllkurve 30 kann in diesem unteren Abschnitt 29.1 bis zur Tangente an den vorhergehenden Kurvenabschnitt 29.2 auch geradegestreckt sein.

Im Bereich jeder Seitenwand 29 ist eine gegenüber der Hüllkurve 30 abgesetzte Stufe 31 vorhanden. Diese Stufe 31 ist gegenüber der Hüllkurve 30 nach innen abgesetzt oder zurückgesetzt. An der Übergangsstelle zwischen dem unteren Abschnitt 29.1 der Seitenwand 29 und der Stufe 31 ist eine Kante 32 vorhanden. Der daran anschließende erste Abschnitt 33.1 der Umrißlinie 33 der Stufe 31 ist zumindest annähernd waagerecht ausgerichtet. Der weitere Abschnitt 33.2 der Umrißlinie 33 der Stufe 31 verläuft zunächst konkav gekrümmt und geht anschließend mit konvexer Krümmung in den oberen Abschnitt 29.2 der Umrißlinie der Seitenwand 29, d.h. in die Hüllkurve 30, über.

Die Stufe 31 der Umrißlinie des Grundkörpers 17 dient als Kletterstufe für Fahrzeugräder, die in einem spitzen Winkel an die Fußschwelle 11 anstreifen oder auch in einem weniger spitzen Winkel auf sie zurollen. Durch diese Kletterstufe soll das Hinaufklettern oder Hinaufrollen der Fahrzeugräder auf die Fußschwelle 11 hinauf erleichtert werden. Dabei wird zugleich durch die dann sofort einsetzende Belastung der Fußschwelle 11 das Wegschieben der Fußschwelle 11 verhindert.

Bei dem aus Fig. 6 ersichtlichen Grundkörper 17.2 sind im Bereich der beiden Seitenwände 34 zwei Stufen 35.1 und 35.2 vorhanden, die zumindest annähernd in gleicher Weise wie die Stufe 31 ausgebildet sind und gegenüber der gemeinsamen Hüllkurve 30 des Grundkörpers 17.2 nach innen abgesetzt sind. In ähnlicher Weise weist der aus Fig. 7 ersichtliche Grundkörper 17.3 im Bereich seiner Seitenwände 36 drei Stufen 37.1, 37.2 und 37.3 auf, die gegenüber der Hüllkurve 30 abgesetzt sind.

Die Hüllkurve 30 kann im Bereich der Oberseite 14 bis hin zum oberen Abschnit 29.2 der Seitenwände 29 eine zumindest annähernd gleichbleibende Krümmung haben. Damit die Fußschwelle 11 eine etwas flachere und breitere Oberseite 14 erhält, kann der am Übergang von der Oberseite 14 zu den Seitenwänden 29 hin gelegene Abschnitt 38 der Hüllkurve 30 auch stärker gekrümmt sein und dafür der Kurvenabschnitt der Oberseite 14 eine geringere Krümmung haben. Im Extremfall kann die Oberseite sogar bis zur Tangente an die beiden Übergangsabschnitte 38 geradegestreckt sein.

## Patentansprüche

1. Fußschwelle für Leiteinrichtungen mit den Merkmalen:
- es ist ein Grundkörper (17) mit prismatischer Gestalt vorhanden,
- an der Oberseite (14) des Grundkörpers (17) ist der eine Teil (13.1) einer Kupplungsvorrichtung (13) angeordnet, mittels der ein Leitkörper (12) mit dem Grundkörper (17) kuppelbar ist, an dem der andere Teil der Kupplungsvorrichtung (13) angeordnet ist,
- die Fußschwelle (11) weist eine weitere Kupplungsvorrichtung (21) auf, deren Teile in zwei Gruppen aufgeteilt sind, von denen die eine Gruppe (21.1) am einen Ende und die andere Gruppe (21.2) am anderen Ende des Grundkörpers (17) angeordnet ist,
- - mittels der die Fußschwelle (11) mit einer in der Längsrichtung benachbarten gleichartigen Fußschwelle (11) sowohl in Längsrichtung als auch in Querrichtung kuppelbar ist,
- die Fußschwelle (11) ist im Bereich ihrer Oberseite (14) schmäler als im Bereich ihrer Unterseite (25),
**gekennzeichnet durch** die Merkmale:
- der Grundkörper (17) hat eine Querschnittsform mit einer an den Seitenwänden (29) und an der Oberseite (14) anliegenden Hüllkurve (31),
- - die einen zumindest annähernd stetigen Verlauf hat,
- - die im Bereich der Oberseite (14) konvex gekrümmt oder geradegestreckt ist und in dem daran anschließenden Abschnitt (29.2) der beiden Seitenwände (29) konvex gekrümmt ist und
- - die in dem bis zur Unterseite sich erstreckenden Abschnitt (29.1) der beiden Seitenwände (29) entweder ebenfalls konvex gekrümmt ist oder höchstens bis zur Tangente an den vorangehenden Kurvenabschnitt (29.2) geradegestreckt ist,
- im Bereich jeder Seitenwand (29) ist mindestens eine gegenüber der Hüllkurve (31) nach innen abgesetzte Stufe (32) vorhanden,
- - die in ihrem unteren Abschnitt an die Hüllkurve (31) mit einer Kante (33) anschließt und
- - die in ihrem oberen Abschnitt zumindest annähernd stetig gekrümmt in die Hüllkurve (31) übergeht.

2. Fußschwelle nach Anspruch 1, gekennzeichnet durch das Merkmal:
- die im Übergangsbereich von den Seitenwänden (29) zur Oberseite (14) der Fußschwelle (11) gelegenen Abschnitte (38) der Hüllkurve (31) haben eine größere Krümmung als die beiderseits daran anschließenden Abschnitte.

3. Fußschwelle nach Anspruch 2, gekennzeichnet durch das Merkmal:
- der die Oberseite (14) der Fußschwelle (11) bildende Abschnitt (14) der Hüllkurve (31) ist weniger stark gekrümmt als die daran anschließenden Abschnitte (38), höchstens jedoch bis zur Tangente an die benachbarten Abschnitte (38) geradegestreckt.

## Claims

1. Base plate for guide means having the features:
- a base body (17), configured as a prism, is provided,
- one part (13.1) of a coupling device (13) is disposed on the upper side (14) of the base body (17), by means of which coupling device a guide body (12) is connectable to the base body (17), on which the other part of the coupling device (13) is disposed,
- the base plate (11) comprises an additional coupling device (21), the parts of which are divided into two groups, of which one group (21.1) is disposed at one end and the other group (21.2) is disposed at the other end of the base body (17),
- - by means of which coupling device the base plate (11) is connectable to an identical base plate (11), lying adjacent thereto when viewed with respect to the longitudinal direction, both in the longitudinal direction and in the transverse direction,
- the base plate (11) is narrower in the region of its upper side (14) than in the region of its underside (25),
characterised by the features:
- the base body (17) has a cross-sectional configuration with an envelope curve (31) abutting against the lateral walls (29) and the upper side (14),
- - which curve has a configuration which is at least approximately constant,
- - which curve is convexly curved or rectilinear in the region of the upper side (14) and is convexly curved in the portion (29.2) of the two lateral walls (29) communicating therewith, and
- - which curve is either also convexly curved or at the most rectilinear as far as the tangent to the preceding curve portion (29.2) in the portion (29.1) of the two lateral walls (29) extending to the underside,
- at least one step (32), which is inwardly offset relative to the envelope curve (31), is provided in the region of each lateral wall (29),
- - which step communicates in its lower portion with the envelope curve (31) by means of an edge (33), and
- - which step extends in its upper portion at least in an approximately constantly curved manner into the envelope curve (31).

2. Base plate according to claim 1, characterised by the feature:
- the portions (38) of the envelope curve (31) situated in the transitional region from the lateral walls (29) to the upper side (14) of the base plate (11) have a greater curvature than the portions communicating therewith at both ends.

3. Base plate according to claim 2, characterised by the feature:
- the portion (14) of the envelope curve (31) forming the upper side (14) of the base plate (11) has a gentler curvature than the portions (38) communicating therewith, but at the most it is rectilinear as far as the tangent to the adjacent portions (38).

## Revendications

1. Embase pour dispositifs de guidage présentant les caractéristiques :
- un corps de base (17) d'une forme prismatique est présent,
- à la face supérieure (14) du corps de base (17) est disposée une partie (13.1) d'un dispositif d'accouplement (13) par lequel un corps de guidage (12) peut être accouplé au corps de base (17) dans lequel est formée l'autre partie du dispositif d'accouplement (13),
- l'embase (11) comprend un autre dispositif d'accouplement (21) dont les parties duquel sont réparties en deux groupes dont un des groupes (21.1) est disposé à une extrémité du corps de base (17) et l'autre groupe (21.2) est disposé à l'autre extrémité,
- - par lequel l'embase (11) peut être accouplé non seulement en direction longitudinale mais aussi en direction transversale à un embase (11) similaire et adjacent en direction longitudinale,
- l'embase (11) est plus étroit dans la zone de sa face supérieure (14) que dans la zone de sa face inférieure (25),
caractérisé par les caractéristiques :
- le corps de base (17) a une forme en section transversale avec une courbe enveloppe (31) s'appliquant contre les parois latérales (29) la face supérieure (14),
- - ayant une allure au moins approximativement continue,
- - étant courbée d'une façon convexe ou rectiligne dans la zone de la face supérieure (14) et courbée d'une façon convexe dans le segment adjacent (29.2) des deux parois latérales (29) et,
- - étant dans le segment s'étendant jusqu'à la face inférieure (29.1) des deux parois latérales (29) soit aussi courbée d'une façon convexe soit rectiligne au maximum jusqu'à la tangente à la zone courbée précédente (29.2),
- dans la zone de chaque paroi latérale (29) se trouve au moins un gradin étagé vers l'intérieur (32) par rapport à l'enveloppe (31),
- - se raccordant dans son segment inférieur à l'enveloppe (31) par un bord (33), et
- - passant dans son segment supérieur dans l'enveloppe (31) courbée d'une façon au moins approximativement continue.

2. Embase selon la revendication 1 caractérisé par la caractéristique :
- les segments (38) de l'enveloppe (31) situés dans la zone de transition des parois latérales (29) vers la face supérieure (14) de l'embase (11) ont une courbure plus importante que les segments adjacents de part et d'autre.

3. Embase selon la revendication 1 caractérisé par la caractéristique :
- le segment (14) de l'enveloppe (31) formant la face supérieure (14) de l'embase (11) est courbé d'une façon moins forte que les segments adjacents (38) mais au maximum rectiligne jusqu'à la tangente du segment adjacent (38).
